# EUROPÄISCHE PATENTSCHRIFT

(11) **EP 2 407 078 B1**
(45) Veröffentlichungstag und Bekanntmachung des Hinweises auf die Patenterteilung: **04.03.2020**
(21) Anmeldenummer: 11172041.3
(22) Anmeldetag: 30.06.2011
(51) Int. Cl.: A47L 15/00, A47L 15/42

(54) **Geschirrspülmaschine**
Dishwasher
Lave-vaisselle

(30) Priorität: 12.07.2010 DE 102010031234
(43) Veröffentlichungstag der Anmeldung: 18.01.2012
(73) Patentinhaber: BSH Hausgeräte GmbH, 81739 München (DE)
(72) Erfinder: Heidel, Andreas, 89438 Holzheim (DE); Hering, Reinhard, 89438 Holzheim (DE); Kränzle, Bernd, 89561 Dischingen (DE)

(56) Entgegenhaltungen:
- DE-A1- 10 014 871
- DE-A1-102008 020 475
- DE-A1-102008 055 022
- US-A1- 2005 245 413

## Beschreibung

Die Erfindung betrifft eine Geschirrspülmaschine, insbesondere eine Haushalts-Geschirrspülmaschine, mit wenigstens einer aktivierbaren Umwälzpumpe zum Beaufschlagen von zu reinigendem Spülgut mit Flüssigkeit, wenigstens einer aktivierbaren Laugenpumpe zum Herausfördern von einer Mindestflüssigkeitsmenge einer Betriebsflüssigkeitsmenge aus einem Pumpentopf der Geschirrspülmaschine, sowie einer Filtereinheit zum Zurückhalten von in der Flüssigkeit enthaltenden Schmutzpartikeln von der Umwälzpumpe.

Die DE 10 2008 020 475 A1 zeigt ein Verfahren zum Durchführen eines Spülprogramms, bei dem während einzelner Programmabschnitte Spülflüssigkeit mittels einer Umwälzpumpe im Kreislauf von einem Spülbehälter zu Sprüheinrichtungen geführt wird und zum Ende des Spülprogramms mittels einer Entleerungsvorrichtung aus dem Spülbehälter entfernt wird. Dabei findet ein Teilaustausch der im Spülbehälter befindlichen Spülflüssigkeit statt, wobei während des Teilaustauschs die Entleerungsvorrichtung und die Umwälzpumpe mehrmals im Wechsel betrieben werden, um die für den Teilaustausch aus dem Spülbehälter entfernte Flüssigkeitsmenge möglichst genau zu begrenzen.

Die DE 10 2008 055 022 A1 beschreibt ein Verfahren zum Abpumpen einer Flüssigkeit aus einem wasserführenden Haushaltsgerät, während dem wenigstens zeitweise Wasser durch Betreiben einer Laugenpumpe aus dem wasserführenden Haushaltsgerät gefördert wird und wenigstens zeitweise Wasser durch Betreiben einer Umwälzpumpe umgewälzt wird. Dabei ist vorgesehen, dass die Drehzahl der Umwälzpumpe vor der Inbetriebnahme der Laugenpumpe im Wesentlichen druckstoßfrei von einer Maximaldrehzahl wenigstens bis auf eine Minimaldrehzahl abgesenkt wird.

Die DE 100 14 871 A1 zeigt ein Verfahren, das die Erfassung von Restwassermengen im Spülbehälter oder Sammeltopf jeweils am Ende von wasserführenden Programmabschnitten ermöglicht. Dazu wird mindestens eine Temperatur-Sensoreinrichtung benutzt, die im Spülbehälter oder Sammeltopf des Haushaltsgerätes in definierter Höhe angeordnet ist. Vorhandenes Restwasser wird über den Temperaturverlauf an der Sensoreinrichtung ermittelt und von der Geräteelektronik ausgewertet. Dabei kann eine unzulässig hohe verbliebene Restwassermenge an Spülflüssigkeit nach dem Abpumpen der Spülflotte erkannt und daraus mögliche Maßnahmen zur Verhinderung von Laugenverschleppungen eingeleitet werden.

Die US 2005/0245413 A1 beschreibt eine Geschirrspülmaschine mit einer Spülkammer, einer von einem Elektromotor antreibbaren Spülpumpe zum Aufpumpen von Spülwasser aus einem Spülwassertank in die Spülkammer und einer Steuereinheit zur Steuerung des Waschzyklus der Maschine. Die Steuereinheit ist in der Lage, mindestens einen Arbeitsparameter des Elektromotors der Pumpe zu erfassen, wobei dieser Parameter mit einem oder mehreren Parametern des Waschzyklus verknüpft ist und zur Steuerung eines solchen Zyklus verwendet wird.

Geschirrspülmaschinen weisen eine Filtereinheit auf, die aus einem mehrstufigen Filter, wie beispielsweise einem Grobsieb, einem Feinsieb und einem Mikrosieb aufgebaut sein kann, mit der durch das Beaufschlagen von zu reinigendem Spülgut mit Flüssigkeit gelöste Schmutzpartikel aus der umgewälzten Flüssigkeit abgeschieden werden können, um so eine erneute Anschmutzung des Spülguts zu verhindern. Als Folge starker Nutzung kann sich auf einzelnen Sieben der Filtereinheit ein Filterkuchen bilden, der ein Verstopfen der Filtereinheit zur Folge hat. Ferner kann durch einen häufigen Betrieb einer Geschirrspülmaschine mit niedrigen Temperaturen, d.h., die umgewälzte Flüssigkeit wird in den einzelnen Teilprogrammschritten eines Spülprogramms auf z.B. max. 45°C erwärmt, es zur Bildung von Fettablagerungen an wasserführenden Teilen der Geschirrspülmaschine kommen, wie z.B. der Filtereinheit mit ihren Filtern, mit der Folge, dass ebenfalls die Filtereinheit durch die Fettablagerung verstopft ist. Mit einer derartig verstopften Filtereinheit ist die Fortsetzung eines Spülprogramms nicht möglich, denn durch die blockierte Filtereinheit kann die Geschirrspülmaschine nicht durch Inbetriebnahme der Laugenpumpe vollständig leer gepumpt werden, was zur Folge hat, dass bei einer erneuten Inbetriebnahme der Geschirrspülmaschine sich die in der Geschirrspülmaschine verbleibende verschmutzte Flüssigkeit mit der neu eingefüllten Flüssigkeit vermischt und somit die Reinigungsleistung der Geschirrspülmaschine negativ beeinflusst.

Es ist Aufgabe der Erfindung, hier Abhilfe zu schaffen.

Diese Aufgabe wird gelöst durch ein Verfahren zum Betreiben einer Geschirrspülmaschine mit den Merkmalen des Anspruchs 1.

Dabei ist vorgesehen, dass nach Aktivieren und Deaktivieren der Laugenpumpe zum Herausfördern der Mindestflüssigkeitsmenge die Umwälzpumpe aktivierbar ist, deren Betriebsparameter auf eine in der Geschirrspülmaschine verbleibende Restflüssigkeitsmenge hin auswertbar sind. So wird es auf überraschend einfache Weise möglich, ohne zusätzliche Bauteile, wie z.B. Sensoren oder Flügelradzähler, festzustellen, ob die während des Betriebs der Umwälzpumpe umgewälzte Flüssigkeit, mit der zu reinigendes Spülgut beaufschlagt wurde, nach Beendigung eines Teilprogrammschritts eines Spülprogramms durch Inbetriebnahme der Laugenpumpe im Wesentlichen vollständig oder auch nur teilweise herausgefördert wurde oder nicht. Dabei wird der Umstand ausgenutzt, dass durch Inbetriebnahme der Umwälzpumpe und der Auswertung ihrer Betriebsparameter feststellbar ist, ob eine Restflüssigkeitsmenge in der Geschirrspülmaschine verblieben ist oder nicht. Es handelt sich bei der Restflüssigkeitsmenge um eine in der Geschirrspülmaschine verbleibenden Flüssigkeitsmenge, wenn z.B. ein verstopftes Filter ein Abpumpen verhindert. Dabei kann im Fall eines vollständigen Abpumpens die Größe der abzupumpenden Mindestflüssigkeitsmenge im Wesentlichen der Größe einer Betriebsflüssigkeitsmenge entsprechen, die erforderlich ist, um Spülgut zu reinigen. Die abzupumpende Mindestflüssigkeitsmenge weist aber eine Mindestgröße auf, z.B. 0,1 bis 1 Liter, wie z.B. ca. 0,5 Liter auf, damit sichergestellt ist, dass die sich ergebende Mindestflüssigkeitsmenge zuverlässig durch Auswertung der Betriebsparameter erfasst werden kann. In diesem Fall handelt es sich um ein Teilabpumpen, bei dem die Geschirrspülmaschine nicht vollständig entleert wird. Die Restflüssigkeitsmenge entspricht also im Wesentlichen der um die abzupumpende Mindestflüssigkeitsmenge reduzierten Betriebsflüssigkeitsmenge, wobei im Spülbehälter anhaftende Flüssigkeitsreste oder konstruktionsbedingt im Leitungssystem der Geschirrspülmaschine verbleibende Restwassermengen sowie auf Bauteiltoleranzen zurückzuführende Abweichungen berücksichtigt werden. Unter einem Herausfördern einer Flüssigkeitsmenge aus einem Pumpentopf einer Geschirrspülmaschine wird verstanden, dass diese Flüssigkeit in ein hausseitiges Abwasserentsorgungssystem gefördert oder wenigstens teilweise in einem Flüssigkeitsspeicher, wie z.B. einem Tank, für eine spätere Wiederverwendung gespeichert wird, wobei der Flüssigkeitsspeicher der Geschirrspülmaschine zugeordnet und innerhalb des Gehäuses der Geschirrspülmaschine angeordnet sein kann.

Vorzugsweise ist vorgesehen, dass als Betriebsparameter der Umwälzpumpe die elektrische Stromaufnahme eines die Umwälzpumpe antreibenden Umwälzpumpenmotors erfass- und auswertbar ist. Es wird also der Umstand ausgenutzt, dass die elektrische Stromaufnahme eines Umwälzpumpenmotors durch das Fördern einer Flüssigkeitsmenge in der Geschirrspülmaschine erhöht ist, während bei vollständig leer gepumpter Geschirrspülmaschine der Umwälzpumpenmotor eine reduzierte Stromaufnahme aufweist, da nur Luft gefördert werden kann. Somit kann auf überraschend einfache Weise durch Vergleich einer erfassten Stromaufnahme während des Betriebs der Umwälzpumpe nach einem Abpumpvorgang durch die Laugenpumpe und Vergleich mit einem gespeicherten Referenzwert festgestellt werden, ob eine unerwünschte Restflüssigkeitsmenge in der Geschirrspülmaschine verblieben ist.

Vorzugsweise ist vorgesehen, dass der Umwälzpumpenmotor als BLAC- oder BLDC-Motor ausgebildet ist, d.h. als bürstenloser Gleichstrom- oder Wechselstrommotor mit einer elektronischen Kommutierung. Dabei kann aufgrund der elektronischen Kommutierung besonders einfach ein Zusammenhang zwischen der elektrischen Stromaufnahme und der geförderten Flüssigkeitsmenge hergestellt werden.

Es ist ferner vorgesehen, dass die Umwälzpumpe für eine vorbestimmte Zeitdauer aktivierbar ist. In einer Steuerelektronik der Geschirrspülmaschine ist ein Teilschritt eines Spülprogramms vorgesehen, gemäß dem nach einem erfolgten Abpumpvorgang die Umwälzpumpe für eine vorbestimmte Zeitdauer, beispielsweise 0,3 bis 10 Sekunden, in Betrieb genommen wird, um zu überprüfen, ob sich eine Restflüssigkeitsmenge in der Geschirrspülmaschine befindet oder nicht. Hierdurch wird die Geräuschbelastung durch die Inbetriebnahme der Umwälzpumpe aufgrund ihres kurzzeitigen Charakters reduziert.

Da sich ein die Filtereinheit verstopfender Filterkuchen oder entsprechende Fettablagerungen langsam aufbauen, ist es nicht notwendig, bei jeder Inbetriebnahme der Geschirrspülmaschine zu überprüfen, ob die Filtereinheit verstopft ist. Jedoch ist vorzugsweise vorgesehen, dass nach jedem Herausfördern von Flüssigkeit, d.h. nach jeder Durchführung eines Abpumpvorgangs, die Umwälzpumpe aktivierbar ist, wobei jedes Mal die Betriebsparameter der Umwälzpumpe auf eine geförderte Restflüssigkeitsmenge hin auswertbar sind. Dies erlaubt es, frühzeitig eine sich bildende Blockade der Filtereinheit durch einen Filterkuchen oder Fettablagerung zu erkennen und ggf. Gegenmaßnahmen vorzusehen.

Es ist vorgesehen, dass auf ein Überschreiten der Restflüssigkeitsmenge ein optisches und/oder akustisches Fehlersignal erzeugbar ist. Dies erlaubt es auf einfache Art und Weise, eine Bedienperson darauf hinzuweisen, dass die Filtereinheit verstopft ist und/oder eine verschmutzte Flüssigkeitsrestmenge in der Geschirrspülmaschine zurückgeblieben ist. Ein optisches Fehlersignal kann beispielsweise durch eine entsprechende Signallampe an einer Bedienblende der Geschirrspülmaschine zur Anzeige gebracht werden.

Schließlich ist vorgesehen, dass auf ein Überschreiten der Restflüssigkeitsmenge hin ein Reinigungsprogramm zum Reinigen der Filtereinheit durchführbar ist. Dabei kann ein derartiges Reinigungsprogramm manuell von einer Bedienperson auf ein optisches oder akustisches Signal hin auslösbar sein, z.B. mittels einer entsprechenden Auswahltaste an der Bedienblende der Geschirrspülmaschine, oder ein derartiges Reinigungsprogramm wird automatisch in einen Spülprogrammablauf mit mehreren Teilprogrammschritten eingefügt, ohne dass eine Bedienperson tätig werden muss. Dabei kann das Reinigungsprogramm zur Reinigung der Filtereinheit den Betrieb der Umwälzpumpe und/oder Laugenpumpe vorsehen, wobei mittels Drehzahlschwankungen Druckstöße erzeugt werden, um die Filtereinheit zu reinigen und/oder einen Betrieb mit Drehrichtungswechsel, sofern die Laugenpumpe oder Umwälzpumpe hierzu ausgebildet ist. Ferner kann das Reinigungsprogramm zum Reinigen der Filtereinheit vorsehen, beispielsweise eine Neubefüllung der Geschirrspülmaschine vorzunehmen und durch Aufheizen der Flüssigkeit auf Temperaturen von beispielsweise 60-80°C Fettablagerungen an der Filtereinheit zu beseitigen. Dabei kann zusätzlich vorgesehen sein, den Umwälzpumpenmotor mit einer reduzierten Drehzahl zu betreiben, so dass eine Erwärmung von zu reinigendem Spülgut durch Beaufschlagen mit erwärmter Flüssigkeit vermieden ist, da aufgrund der niedrigen Drehzahl und des geringen Drucks die erwärmte Flüssigkeit so aus den Sprüheinrichtungen zur Beaufschlagung des Spülguts heraustritt, dass sie nicht in Kontakt mit dem zu reinigendem Spülgut kommt. Schließlich kann auch evtl. zum Reinigen der Filtereinheit die Zugabe von Reinigungsmittel vorgesehen sein.

Erfindungsgemäß wird ein Verfahren zum Betreiben einer Geschirrspülmaschine, insbesondere einer Haushalts-Geschirrspülmaschine, vorgeschlagen, während dem wenigstens zeitweise mit einer aktivierten Umwälzpumpe zu reinigendes Spülgut mit Flüssigkeit beaufschlagt wird, sowie während dem wenigstens zeitweise mittels einer aktivierten Laugenpumpe eine Mindestflüssigkeitsmenge einer Betriebsflüssigkeitsmenge aus einem Pumpentopf der Geschirrspülmaschine herausgefördert wird, wobei ferner mittels einer Filtereinheit in der Flüssigkeit enthaltende Schmutzpartikel von der Umwälzpumpe ferngehalten werden, wobei erfindungsgemäß vorgesehen ist, dass nach Aktivieren und Deaktivieren der Laugenpumpe zum Herausfördern der Mindestflüssigkeitsmenge die Umwälzpumpe aktiviert wird, deren Betriebsparameter auf eine in der Geschirrspülmaschine verbleibende Restflüssigkeitsmenge hin ausgewertet werden und auf ein Überschreiten der Restflüssigkeitsmenge ein optisches und/oder akustisches Fehlersignal erzeugt wird und/oder auf ein Überschreiten der Restflüssigkeitsmenge ein Reinigungsprogramm zum Reinigen der Filtereinheit durchgeführt wird.

Vorteilhafte Weiterbildungen des Verfahrens sind in den Unteransprüchen angegeben.

Im Folgenden wird die Erfindung unter Bezugnahme auf eine Zeichnung erläutert. Es zeigt die
Figur 1 eine schematische Darstellung eines Ausführungsbeispiels einer Geschirrspülmaschine.

Dargestellt ist als Ausführungsbeispiel für eine Geschirrspülmaschine eine Haushalts-Geschirrspülmaschine GS, die einen Spülbehälter SB aufweist, in dem zu reinigendes Spülgut (nicht dargestellt) auf ausziehbaren Geschirrkörben (nicht dargestellt) gelagert werden kann. Zur Beaufschlagung des in den Geschirrkörben gelagerten Spülguts sind in dem Spülbehälter SB Sprüharme (nicht dargestellt) vorgesehen, die über eine Sprüharmzuleitung SZ flüssigkeitsleitend mit einer Umwälzpumpe UP verbunden sind. Während des Betriebs der Haushalts-Geschirrspülmaschine GS, d.h. während der Durchführung eines mehrere Teilprogrammschritte aufweisenden Spülprogramms, wird die Umwälzpumpe UP von einem Umwälzpumpenmotor UPM angetrieben, wobei die von dem Spülgut herabtropfende Flüssigkeit sich in einem Pumpentopf PT im Bodenbereich des Spülbehälters SB sammelt, um wieder der Umwälzpumpe UP zugeführt zu werden, die hierzu flüssigkeitsleitend mit dem Pumpentopf PT verbunden ist. Um in der Flüssigkeit enthaltende Schmutzpartikel, die beispielsweise von dem Spülgut gelöst wurden, aus der Flüssigkeit abzuscheiden und von der Umwälzpumpe UP zurückzuhalten, ist in dem Pumpentopf PT eine Filtereinheit FE vorgesehen, die beispielsweise aus einem Grob-, Fein- und Mikrofilter gebildet sein kann.

Ferner ist eine Heizeinrichtung (nicht dargestellt) vorgesehen zur Erwärmung der mittels der Umwälzpumpe UP umgewälzten Flüssigkeit, um beispielsweise die Reinigungswirkung des mit Reinigungsmitteln- und/oder Klarspüler versetzten Wassers zu steigern.

Um die Haushalts-Geschirrspülmaschine GS nach Beendigung eines Teilprogrammschritts eines Spülprogramms zu leeren, während dem das zu reinigende Spülgut durch mittels der Umwälzpumpe umgewälzter Flüssigkeit ggf. unter Reinigungsmittel- und/oder Klarspülerzugabe beaufschlagt wird, ist ferner eine Laugenpumpe LP vorgesehen, die von einem Laugenpumpenmotor LPM angetrieben ist und es erlaubt, Flüssigkeit aus dem Pumpentopf PT der Haushalts-Geschirrspülmaschine GS mittels einer Entleerungsleitung EL in ein hauseigenes Abwasserentsorgungsnetz zu fördern. Hierzu ist der Pumpentopf PT flüssigkeitsleitend mit der Laugenpumpe LP verbunden. Zur Ansteuerung der Umwälzpumpe UP und der Laugenpumpe LP bzw. des Umwälzpumpenmotors UPM und des Laugenpumpenmotors LPM ist eine Steuerelektronik SM vorgesehen, die mit den genannten Motoren über nicht dargestellte Steuerleitungen in Verbindung steht. Im vorliegenden Ausführungsbeispiel handelt es sich bei dem Umwälzpumpenmotor UPM als auch bei dem Laugenmotor LPM um einen elektronisch kommutierten bürstenlosen Wechselstrommotor (BLAC), bei dem aufgrund der elektronischen Kommutierung die Erfassung der Stromaufnahme mittels der Steuerelektronik SM besonders einfach ist.

Dabei tritt während des Betriebs der Umwälzpumpe UP bei laufendem Umwälzpumpenmotor UPM Spülflotte durch eine Siebfläche, z.B. eine Mantelfläche eines z.B. zylindrisch ausgebildeten Siebes der Filtereinheit FE, um anschließend von der Umwälzpumpe UP angesaugt zu werden, während bei Betrieb der Laugenpumpe LP die Flüssigkeit nicht durch die Mantelfläche des Siebs der Filtereinheit FE tritt. Dies erlaubt es, während eines Abpumpvorganges durch Inbetriebnahme der Laugenpumpe LP einen sich an der Innenfläche der Filtereinheit FE bildenden Filterkuchen abzutragen und so eine Reinigung der Siebfläche der Filtereinheit FE zu bewirken.

Trotzdem kann es zu einer Verstopfung der Filtereinheit FE kommen, beispielsweise durch Bildung von Fettablagerungen an der Filtereinheit FE durch Betrieb der Geschirrspülmaschine mit niedrigen Betriebstemperaturen, beispielsweise im Bereich von 45°, auf die die umgewälzte Flüssigkeit während des Spülprogrammschritts maximal aufgeheizt wird.

Wenn die Filtereinheit FE verstopft ist und eine Entleerung der Haushalts-Geschirrspülmaschine GS durch Inbetriebnahme der Laugenpumpe LP vorgenommen werden soll, kann eine vollständige Entleerung der Haushalts-Geschirrspülmaschine GS nicht erfolgen, da durch die blockierte Filtereinheit FE eine Restflüssigkeitsmenge zwischen der Filtereinheit FE und der Umwälzpumpe UP im Leitungssystem, zu dem beispielsweise auch die Sprüharmzuführung SZ gehört, verbleibt. Diese Restflüssigkeitsmenge kann aufgrund der in ihr enthaltenden Schmutzpartikel bei einer erneuten Inbetriebnahme der Haushalts-Geschirrspülmaschine GS die Reinigungsleistung negativ beeinflussen, da sich diese Schmutzpartikel in der Restflüssigkeitsmenge mit dem zugefüllten Frischwasser vermischt. So ist aufgrund der blockierten Filtereinheit FE ein bestimmungsgemäßer Gebrauch der Haushalts-Geschirrspülmaschine GS nicht möglich.

Um festzustellen, ob die Filtereinheit FE beispielsweise durch Fettablagerungen blockiert ist, ist daher vorgesehen, dass nach einem Abpumpvorgang, bei dem die Laugenpumpe LP durch Inbetriebnahme des Laugenpumpenmotors LPM eine Flüssigkeitsmenge, d.h. eine Mindestflüssigkeitsmenge mit einer detektierbaren Mindestgröße, durch die Entleerungsleitung EL in ein haushaltiges Abwasserentsorgungsnetz fördert, die Umwälzpumpe UP durch Ansteuern des Umwälzpumpenmotors UPM in Betrieb zu nehmen, beispielsweise für eine Zeitdauer von 0,3-10 Sekunden. Bei der Flüssigkeitsmenge kann es sich um eine Abpumpmenge handeln, die kleiner als eine Betriebsflüssigkeitsmenge ist, wenn es sich um ein Teilabpumpen handelt, oder die Abpumpmenge entspricht der Betriebsflüssigkeitsmenge, wenn es sich um ein vollständiges Abpumpen handelt. Eine derartige Ansteuersequenz kann beispielsweise in der Steuerelektronik SM hinterlegt sein, in der eine Vielzahl von Spülprogrammen mit einer Vielzahl von Teilprogrammschritten hinterlegt sind. Anhand der erfassten Stromaufnahme des Umwälzpumpenmotors UPM während dieser Zeitdauer kann aufgrund des Zusammenhangs zwischen Stromaufnahme des Umwälzpumpenmotors UPM und der geförderten Flüssigkeitsmenge erfasst werden, ob eine Restflüssigkeitsmenge aufgrund einer blockierten Filtereinheit FE trotz Inbetriebnahme der Laugenpumpe LP in der Haushalts-Geschirrspülmaschine GS verblieben ist. Hierzu erfolgt in der Steuerelektronik SM ein Vergleich der während der Zeitdauer aufsummierten Stromaufnahme mit einem abgespeicherten Referenzwert.

Diese Überprüfung, ob die Filtereinheit FE blockiert ist oder nicht, kann nach jedem Herausfördern der Flüssigkeit durch Inbetriebnahme der Laugenpumpe LP erfolgen oder in bestimmten, alternativen Intervallen mit längerer Intervalldauer.

Wenn mittels der Steuerelektronik SM festgestellt wurde, dass die elektrische Stromaufnahme des Umwälzpumpenmotors UPM einen Grenzwert überschreitet, wird auf das Feststellen, dass eine Mindestflüssigkeitsmenge in der Haushalts-Geschirrspülmaschine GS verblieben ist, ein optisches und/oder akustisches Fehlersignal erzeugt, wobei das optische Fehlersignal beispielsweise mittels einer Signallampe (nicht dargestellt) an einer Bedienblende (nicht dargestellt) der Haushalts-Geschirrspülmaschine GS zur Anzeige gebracht werden kann.

Daraufhin kann eine Bedienperson manuell die Filtereinheit FE reinigen, um so die Blockade der Filtereinheit FE aufzuheben. Die Haushalts-Geschirrspülmaschine GS kann aber auch an der Bedienblende eine Auswahltaste für ein Reinigungsprogramm zum Reinigen der Filtereinheit aufweisen. Bei diesem Reinigungsprogramm zum Reinigen der Filtereinheit FE kann z.B. zur Entfernung von Fettablagerungen in der Filtereinheit FE vorgesehen sein, die in der Haushalts-Geschirrspülmaschine GS verbliebene Restflüssigkeitsmenge durch Inbetriebnahme der Umwälzpumpe UP so weit wie möglich durch die blockierte Filtereinheit FE umzuwälzen und mittels einer Heizeinrichtung auf Temperaturen von mind. 60°C aufzuheizen, um die Fettablagerung an der Filtereinheit FE zu lösen und anschließend die Flüssigkeit mit den gelösten Fetten durch Inbetriebnahme der Laugenpumpe LP durch die Entleerungsleitung EL in ein haushaltiges Abwasserentsorgungsnetz zu fördern. Dabei kann die Entfettung der Filtereinheit FE durch Zugabe von Reinigungsmitteln verbessert werden. Ferner kann das Reinigungsprogramm zum Reinigen der Filtereinheit FE einen Betriebsmodus der Umwälzpumpe UP und der Laugenpumpe LP vorsehen, bei dem durch entsprechende Ansteuerung des Umwälzpumpenmotors UPM und des Laugenpumpenmotors LPM Druckspitzen zum Lösen der Blockade der Filtereinheit FE erzeugt wurden sowie evtl. ein Betrieb entgegen der normalen Betriebsrichtung.

Alternativ kann auf ein Erfassen eines Vorliegens einer Restflüssigkeitsmenge in der Geschirrspülmaschine nach einem Abpumpvorgang mittels der Laugenpumpe LP vorgesehen sein, dass in einen Spülprogrammablauf mit einer Vielzahl von Teilprogrammschritten die Steuerelektronik SM ein derartiges Reinigungsprogramm zum Reinigen der Filtereinheit FE selbsttätig einfügt, so dass ein Eingriff einer Bedienperson nicht notwendig ist.

### Bezugszeichenliste

- EL: Entleerungsleitung
- FE: Filtereinheit
- GS: Geschirrspülmaschine
- LP: Laugenpumpe
- LPM: Laugenpumpenmotor
- SB: Spülbehälter
- SM: Steuerungselektronik
- SZ: Sprüharmzuleitung
- PT: Pumpentopf
- UP: Umwälzpumpe
- UPM: Umwälzpumpenmotor

## Patentansprüche

1. Verfahren zum Betreiben einer Geschirrspülmaschine, insbesondere einer Haushalts-Geschirrspülmaschine, während dem wenigstens zeitweise mit einer aktivierten Umwälzpumpe (UP) zu reinigendes Spülgut mit Flüssigkeit beaufschlagt wird, sowie während dem wenigstens zeitweise mittels einer aktivierten Laugenpumpe (LP) eine Mindestflüssigkeitsmenge einer Betriebsflüssigkeitsmenge aus einem Pumpentopf (PT) der Geschirrspülmaschine (GS) herausgefördert wird, wobei ferner mittels einer Filtereinheit (FE) in der Flüssigkeit enthaltende Schmutzpartikel von der Umwälzpumpe (UP) ferngehalten werden und nach Aktivieren und Deaktivieren der Laugenpumpe (LP) zum Herausfördern der Mindestflüssigkeitsmenge die Umwälzpumpe (UP) aktiviert wird, deren Betriebsparameter auf eine in der Geschirrspülmaschine (GS) verbleibende Restflüssigkeitsmenge hin ausgewertet werden, wobei auf ein Überschreiten der Restflüssigkeitsmenge ein optisches und/oder akustisches Fehlersignal erzeugt wird und/oder wobei auf ein Überschreiten der Restflüssigkeitsmenge ein Reinigungsprogramm zum Reinigen der Filtereinheit (FE) durchgeführt wird, wobei die Aktivierung der Umwälzpumpe (UP) ein Teilschritt eines in einer Steuerelektronik der Geschirrspülmaschine vorgesehenen Spülprogramms ist, und wobei die Umwälzpumpe (UP) gemäß dem Spülprogramm nach einem erfolgten Abpumpvorgang für eine vorbestimmte Zeitdauer in Betrieb genommen wird, um zu überprüfen, ob sich die Restflüssigkeitsmenge in der Geschirrspülmaschine befindet oder nicht.

2. Verfahren nach Anspruch 1, **dadurch gekennzeichnet, dass** als Betriebsparameter der Umwälzpumpe (UP) die elektrische Stromaufnahme eines die Umwälzpumpe (UP) antreibenden Umwälzpumpenmotors (UPM) erfasst und ausgewertet wird.

3. Verfahren nach Anspruch 1 oder 2, **dadurch gekennzeichnet, dass** als Umwälzpumpenmotor (UPM) ein BLAC- oder BLDC-Motor verwendet wird.

4. Verfahren nach Anspruch 1, 2 oder 3, **dadurch gekennzeichnet, dass** die Umwälzpumpe (UP) für eine vorbestimmte Zeitdauer aktiviert wird.

5. Verfahren nach einem der Ansprüche 1 bis 4, **dadurch gekennzeichnet, dass** nach dem Herausfördern von Flüssigkeit die Umwälzpumpe aktiviert wird, wobei jedes Mal Betriebsparameter der Umwälzpumpe (UP) auf eine Restflüssigkeitsmenge hin ausgewertet werden.

## Claims

1. Method for operating a dishwasher, in particular a household dishwasher, during which liquid is applied to items to be washed by way of an activated recirculating pump (UP), at least for a time, and during which a minimum quantity of liquid of a quantity of operating liquid is conveyed out of a sump (PT) of the dishwasher (GS) by means of an activated drain pump (LP), at least for a time, wherein dirt particles contained in the liquid are kept away from the recirculating pump (UP) by means of a filter unit (FE) and, after the drain pump (LP) for conveying out the minimum quantity of liquid has been activated and deactivated, the recirculating pump (UP) is activated, the operating parameters of which are evaluated for a residual quantity of liquid remaining in the dishwasher (GS), wherein an optical and/or acoustic error signal is generated in response to the residual quantity of liquid being exceeded and/or wherein a cleaning program for cleaning the filter unit (FE) is performed in response to the residual quantity of liquid being exceeded, wherein the activation of the recirculating pump (UP) is a substep of a wash program provided in a control electronics unit of the dishwasher, and wherein the recirculating pump (UP) is brought into operation for a predetermined period of time according to the wash program after a pumping-out procedure has taken place, in order to check whether or not the residual quantity of liquid is situated in the dishwasher.

2. Method according to claim 1, **characterised in that** the electrical power consumption of a recirculating pump motor (UPM) driving the recirculating pump (UP) is captured and evaluated as an operating parameter of the recirculating pump (UP).

3. Method according to claim 1 or 2, **characterised in that** a BLAC or BLDC motor is used as the recirculating pump motor (UPM).

4. Method according to claim 1, 2 or 3, **characterised in that** the recirculating pump (UP) is activated for a predetermined period of time.

5. Method according to one of claims 1 to 4, **characterised in that** the recirculating pump is activated after liquid has been conveyed out, wherein, each time, operating parameters of the recirculating pump (UP) are evaluated for a residual quantity of liquid.

## Revendications

1. Procédé d'exploitation d'un lave-vaisselle, en particulier d'un lave-vaisselle ménager, durant lequel une pompe de circulation (UP) activée alimente au moins par intermittence la vaisselle à laver en fluide, et durant lequel une pompe à lessive (LP) activée fait sortir au moins par intermittence une quantité de fluide minimale parmi une quantité de fluide de fonctionnement au départ d'un creuset de pompe (PT) du lave-vaisselle (GS), dans lequel une unité filtrante (FE) tient les particules de saleté contenues dans le fluide à l'écart de la pompe de circulation (UP) et la pompe de circulation (UP) est activée après l'activation et la désactivation de la pompe à lessive (LP) pour faire sortir la quantité de fluide minimale, dont les paramètres de fonctionnement sont évalués quant à une quantité de fluide résiduelle demeurant dans le lave-vaisselle (GS), dans lequel un signal d'erreur optique et/ou acoustique est généré suite à un dépassement de la quantité de fluide résiduelle et/ou dans lequel un programme de nettoyage pour le nettoyage de l'unité filtrante (FE) est effectué suite à un dépassement de la quantité de fluide résiduelle, dans lequel l'activation de la pompe de circulation (UP) constitue une étape partielle d'un programme de lavage prévu dans une électronique de commande du lave-vaisselle, et dans lequel la pompe de circulation (UP) est actionnée conformément au programme de lavage pendant une durée déterminée au préalable après la réalisation d'un processus de pompage, afin de vérifier si la quantité de fluide résiduelle se trouve ou non dans le lave-vaisselle.

2. Procédé selon la revendication 1, **caractérisé en ce que** les paramètres d'exploitation et la pompe de circulation (UP) saisis et évalués correspondent au courant électrique absorbé d'un moteur de pompe de circulation (UPM) actionnant la pompe de circulation (UP).

3. Procédé selon la revendication 1 ou 2, **caractérisé en ce que** le moteur de pompe de circulation (UPM) utilisé est un moteur BLAC ou BLDC.

4. Procédé selon la revendication 1, 2 ou 3, **caractérisé en ce que** la pompe de circulation (UP) est activée pendant une durée déterminée au préalable.

5. Procédé selon l'une des revendications 1 à 4, **caractérisé en ce que** la pompe de circulation est activée après la sortie du fluide, les paramètres d'exploitation de la pompe de circulation (UP) étant à chaque fois évalués quant à une quantité de fluide résiduelle.
